# DEMANDE DE BREVET EUROPEEN

(11) **EP 0 843 294 A1**
(43) Date de publication de la demande: **20.05.1998**
(21) Numéro de dépôt: 97402738.5
(22) Date de dépôt: 17.11.1997
(51) Int. Cl.: G08B 13/14

(54) **Dispositif d'alarme et de localisation lié au décrochement d'un extincteur d'incendie**

(30) Priorité: 19.11.1996 FR 9614063
(71) Demandeur: COMPAGNIE CENTRALE SICLI S.A., F-93150 Le Blanc-Mesnil (FR)
(72) Inventeur: Blinoff, Pierre, 94320 Thiais (FR); Bonnardon, Daniel, 69100 Villeurbanne (FR)
(74) Mandataire: Lhuillier, René

(57) **Abrégé**

Le moyen d'accrochage de l'extincteur est une plaque (4) disposée à l'intérieur du boîtier (1), plaque dont une partie vient en appui contre des lamelles élastiques formant le contacteur d'un mécanisme d'alarme (2). La plaque est montée avec un faible jeu, localisé au niveau d'une vis de fixation (5a), au fond du boîtier, sa pointe triangulaire étant à proximité des lamelles de telle sorte que le décrochement de l'appareil hors du crochet porté par la plaque, libère le déplacement de celle-ci contre les lamelles formant le contacteur.

Application à la protection et à la surveillance des extincteurs d'incendie.

## Description

L'invention porte sur un dispositif qui déclenche une alarme et qui permet la localisation d'un extincteur quand il est décroché de son support par une personne non habilitée.

Un extincteur est comme on sait, généralement accroché à un mur plutôt que posé sur un meuble, de façon à être facilement repérable et accessible.

Pour éviter le vol de l'extincteur par une personne non habilitée, celui-ci est parfois soutenu par un support antivol fermé à clé. Cette solution efficace contre le vol est moins satisfaisante en cas d'incendie car l'utilisateur doit alors arracher l'appareil en détruisant le support.

Dans d'autres installations l'extincteur est accroché à un boîtier obturé par une vitre qu'il faut briser pour pouvoir accéder à l'appareil. La préhension de celui-ci est plus facile en cas d'incendie, mais l'efficacité antivol est moindre.

Parfois ces dispositifs sont associés à un système d'alarme sonore réagissant à l'effraction du mécanisme à clé ou au bris de la vitre de protection. Les systèmes d'alarme sonore sont nombreux et dans le domaine des extincteurs, on connaît notamment le système qui consiste à placer un boîtier d'alarme au mur du local et à relier l'extincteur audit boîtier par un câble. L'arrachage du câble déclenche alors l'alarme. Ce système présente toutefois l'inconvénient qu'il n'empêche pas la manipulation et l'actionnement sur place de l'appareil du fait des possibilités de le déplacer localement sans arracher le câble.

Ces différents modes de support et de verrouillage, ne rendent pas aisées les opérations normales et cycliques d'entretien et de remplissage des extincteurs. En outre ils ne permettent pas tous de déclencher une alarme au moindre déplacement de l'appareil, et d'obtenir ainsi une localisation de celui-ci lors d'une malveillance ou en cas d'utilisation durant un incendie.

L'invention vise à résoudre les divers inconvénients rencontrés avec les systèmes existants en proposant un dispositif simple et rapide d'accrochage d'un extincteur à un support, qui est très sensible au moindre déplacement de l'appareil, qui en outre permet le repérage immédiat du local où a eu lieu l'incident et qui fait ainsi obstacle efficacement aux actes de vandalisme et de vol.

L'invention a donc pour objet principal un dispositif d'alarme et de localisation lié au décrochement d'un extincteur d'incendie comportant un boîtier mural disposant d'un moyen d'accrochage dudit extincteur constitué d'une plaque intérieure au boîtier portant un crochet extérieur, plaque dont une partie vient en appui contre un contacteur d'un mécanisme d'alarme. La plaque est montée avec un faible jeu à proximité du contacteur de telle sorte que le décrochement de l'appareil hors du crochet libère le mouvement de la plaque qui est rappelée contre le contacteur.

Selon une réalisation préférentielle de l'invention le moyen d'accrochage est une plaque triangulaire de profil en forme de L dont la partie inférieure fait retour par un rebord horizontal se terminant par le crochet, la pointe étant en appui contre le contacteur. La plaque est précambrée et maintenue appliquée contre le fond du boîtier par des vis de fixation dont au moins une vis présente un faible jeu qui permet à la plaque de prendre une légère inclinaison par rapport au fond du boîtier.

D'autres caractéristiques particulières et avantages de l'invention ressortiront de la description qui va suivre d'exemples non limitatifs de réalisations dans lesquels on fait référence aux dessins annexés qui représentent :
figure 1, une vue générale en perspective éclatée du boîtier d'accrochage ;
figure 2, une vue de face de l'intérieur du boîtier ;
figure 3, une vue de face de l'intérieur d'un boîtier selon une autre variante de réalisation, équipé d'une plaquette de circuit imprimé ;
figure 4, une vue de face de l'intérieur du boîtier de la figure 3, montrant l'autre face de la plaquette, sortie du boîtier.

On a représenté aux figures un boîtier mural d'alarme et de localisation désigné dans son ensemble par la référence 1. A l'intérieur de ce boîtier est fixé un mécanisme d'alarme 2, connu en soi, actionné par deux lamelles élastiques superposées 3 dont les extrémités sont très faiblement écartées l'une de l'autre. Sur ces lamelles vient en appui la pointe d'une plaque triangulaire 4 cambrée, maintenue appliquée contre le fond du boîtier et à l'intérieur de celui-ci par trois vis de fixation 5 dont au moins la vis supérieure 5a présente un faible jeu qui permet à la plaque de prendre une légère inclinaison par rapport au fond du boîtier. La plaque 4 de profil en forme de L déborde sous le boîtier par une fente 6 et sa partie inférieure fait retour par un rebord horizontal 12 se terminant par un crochet 7 formant l'autre branche du L et auquel pourra être suspendu la tête de distribution 8 d'un extincteur 9. La plaque 4 et le crochet 7 forment une seule et même pièce avantageusement réalisée en acier rigide.

Il est prévue de pouvoir bloquer la plaque 4 par le déplacement d'une barrette, accessible de l'extérieur, ou encore un mécanisme à clé 10 permet de neutraliser l'alarme ou d'ouvrir le boîtier.

Ce boîtier 1 est rapporté sur une platine murale 11 sur laquelle il s'accroche. Une fois monté, la platine est occultée et le crochet 7 se trouve en avant et à la base du boîtier, dont la face avant sert avantageusement au marquage d'indications diverses.

On voit à la figure 1 un extincteur 9 prêt à être suspendu au crochet 7. Alors le poids de l'appareil à la base de la plaque 4 aura pour effet d'appliquer l'extrémité supérieure de celle-ci contre les lamelles 3 qui sont ainsi maintenues au contact l'une de l'autre, ce qui correspond au non-fonctionnement du mécanisme d'alarme 2.

Par contre dès que l'appareil est décroché de ce support, la plaque 4 en L, du fait de son élasticité et de sa cambrure, et du fait du faible jeu subsistant entre la vis 5a et le fond du boîtier 1, va pivoter très légèrement de telle sorte que sa pointe supérieure triangulaire s'écarte faiblement du fond du boîtier, mais suffisamment pour que les lamelles élastiques puissent s'écarter l'une de l'autre et que le contact soit rompu. L'alarme sonore se déclenche alors aussitôt. On est ainsi averti de l'utilisation ou du vol de l'appareil, et on peut localiser l'emplacement d'un incendie, par exemple dans un entrepôt disposant de plusieurs extincteurs, l'usage de l'un d'entre eux et donc la localisation du foyer d'incendie apparaissant ainsi facilement repérables.

Selon une autre variante de réalisation illustrée aux figures 3 et 4 dans laquelle les mêmes éléments portent les mêmes références, ce sont des clips 13 qui maintiennent la plaque 4, à la place des deux vis inférieures de fixation selon la figure 2. Un ressort intercalé entre la face avant du boîtier 1 et la plaque, maintient la pointe triangulaire de celle-ci en appui contre la vis 5a. Le contacteur 14 du mécanisme d'alarme est monté sur une plaquette de circuit électronique imprimé 15 qui se fixe à la base du boîtier, au-dessus de la plaque 4. Le contacteur 14 se trouve à l'aplomb de la pointe triangulaire supérieure de ladite plaque. Le mécanisme à clé 10 est monté sur la face arrière du circuit imprimé 15 et il est accessible par un orifice prévu à la base du boîtier 1. De même cette face arrière reçoit une pile d'alimentation électrique 16.

Quant un appareil est suspendu au crochet 7, la pointe de la plaque 4 est écartée de la vis 5a à l'encontre de la force de rappel du ressort. Par contre, dès que l'appareil est décroché, la plaque se déplace légèrement sous l'action du ressort et sa pointe agit sur le contacteur 14 pour le déclenchement de l'alarme.

Le boîtier support peut également être raccordé à un poste central de surveillance disposant d'un tableau de repérage sonore ou lumineux qui permet de localiser à distance l'usage d'un appareil.

En variante de réalisation du dispositif précédemment décrit, peut être envisagé un montage différent de la plaque d'accrochage de l'extincteur qui pourrait coulisser de haut en bas, au lieu de s'infléchir, et disposerait d'un système de rappel à ressort.

Selon encore une autre variante de réalisation non représentée, on peut adjoindre à l'alarme sonore décrite, une alarme visuelle par exemple en ajoutant à l'extérieur du boîtier un voyant lumineux, ou plus avantageusement une petite rampe d'éclairage qui permettraient non seulement de repérer l'extincteur, mais aussi de lire les consignes de sécurité inscrites au voisinage.

Ce système lumineux fonctionnerait donc, comme pour l'alarme sonore, lorsqu'il y a décrochage de l'extincteur. Mais on peut prévoir qu'il fonctionne aussi lorsqu'il y a une coupure de courant du secteur. Dans ce cas, une batterie reliée à un chargeur lui-même alimenté par le secteur serait intégrée dans le boîtier et se commuterait sur la lampe en cas de coupure de courant.

## Revendications

1. Dispositif d'alarme et de localisation lié au décrochement d'un extincteur d'incendie comportant un boîtier mural disposant d'un moyen d'accrochage dudit extincteur, caractérisé en ce que le moyen d'accrochage est une plaque (4) intérieure au boîtier (1), portant un crochet (7) extérieur, plaque dont une partie vient en appui contre un contacteur (3, 14) d'un mécanisme d'alarme (2), et en ce que ladite plaque est montée avec un faible jeu à proximité du contacteur de telle sorte que le décrochement de l'appareil hors du crochet libère le mouvement de la plaque qui est rappelée contre le contacteur.

2. Dispositif d'alarme et de localisation selon la revendication 1, caractérisé en ce que le contacteur est formé de lamelles élastiques (3) superposées, dont les extrémités sont très faiblement écartées l'une de l'autre.

3. Dispositif d'alarme et de localisation selon la revendication 1, caractérisé en ce que le contacteur (14) est monté sur une plaquette (15) de circuit électronique imprimé fixée à la base du boîtier, au-dessus de la plaque (4).

4. Dispositif d'alarme et de localisation selon la revendication 1, caractérisé en ce que le moyen d'accrochage est une plaque triangulaire (4) de profil en forme de L dont la partie inférieure fait retour par un rebord horizontal (12) se terminant par le crochet (7) et en ce que la pointe de la plaque est en appui contre le contacteur (3, 14).

5. Dispositif d'alarme et de localisation selon les revendications 1 et 4, caractérisé en ce que la plaque (4) est précambrée et maintenue appliquée contre le fond du boîtier (1) par des vis de fixation (5) dont au moins une vis de fixation (5a) présente un faible jeu qui permet à la plaque de prendre une légère inclinaison par rapport au fond du boîtier (1).

6. Dispositif d'alarme et de localisation selon les revendications 1 et 4, caractérisé en ce que la plaque (4) est maintenue contre le fond du boîtier par des clips (13) et une vis de fixation (5a) à faible jeu, un ressort étant intercalé entre la face avant du boîtier (1) et la plaque.

7. Dispositif d'alarme et de localisation selon la revendication 4, caractérisé en ce que la plaque (4) est montée coulissante à l'intérieur du boîtier (1) et dispose d'un système de rappel à ressort.

8. Dispositif d'alarme et de localisation selon la revendications 1, caractérisé en ce que le mécanisme d'alarme (2) est associé à une alarme visuelle formée d'une rampe d'éclairage.
